# FASCICULE DE BREVET EUROPEEN

(11) **EP 3 528 969 B1**
(45) Date de publication et mention de la délivrance du brevet: **22.06.2022**
(21) Numéro de dépôt: 17784366.1
(22) Date de dépôt: 25.09.2017
(51) Int. Cl.: B07B 1/15, B07B 1/46

(54) **TABLE DE TRI À CRIBLE AJUSTABLE**
SORTIERTISCH MIT EINSTELLBARER BLENDE
SORTING TABLE WITH ADJUSTABLE SCREEN

(30) Priorité: 24.10.2016 FR 1660277
(43) Date de publication de la demande: 28.08.2019
(73) Titulaire: Pellenc, 84120 Pertuis (FR)
(72) Inventeur: GIALIS, Jean-Marc, 84460 Cheval Blanc (FR)
(74) Mandataire: Weber, Etienne Nicolas
(86) Numéro de dépôt international: PCT/FR2017/052571
(87) Numéro de publication internationale: WO 2018/078229

(56) Documents cités:
- EP-A1- 2 223 587
- EP-A1- 2 436 255
- EP-A1- 2 644 017
- GB-A- 1 295 781
- US-A1- 2004 035 764

## Description

### Domaine technique

La présente invention concerne une table de tri à crible ajustable.

Elle concerne plue précisément une table de tri utilisable pour l'élimination de corps étrangers restant mélangés à une récole de petits fruits ou à une vendange.

Une telle table de tri permet, notamment dans le cas d'une vendange, de séparer d'une part des baies de raisin ou d'autres objets de taille et de forme similaire aux baies de raisin, et d'autre part des objets indésirables de taille supérieure aux baies de raisin et de formes allongées ou aplaties tels que des feuilles, des rafles ou des pétioles par exemple. Ceci est le cas notamment lorsque, la vendange a subi préalablement une opération d'égrsppage.

De manière plus générale, l'invention peut être mise en œuvre pour l'élimination dans une récolte de fruits de tout type de débris de taille distincte des fruits, et en particulier pour une récolte de petits fruits tels que des groseilles, du cassis, des mûres, des framboises, des olives, des canneberges, des airelles ou encore d'autres baies ou drupes.

Enfin, l'invention peut aussi être mise à profit pour le calibrage de fruits, en séparant simplement des fruits plus gros de fruits plus petits.

L'invention trouve encore des applications dans la fabrication de tables de tri autonomes, ou de tables de tri intégrées dans une machine de récolte ou de vendange.

### Etat de la technique antérieure

L'état de la technique peut être illustré par les documents suivants :

Les tables de tri connues, par exemple celle du document FR 2 920 278, comportent une pluralité de rouleaux convoyeurs-trieurs parallèles, agencés selon un plan de tri. Elles sont généralement agencées selon un plan horizontal ou proche de l'horizontale. Elles peuvent prendre une inclinaison plus prononcée lorsqu'elles sont embarquées sur un véhicule vendangeur, par exemple, amené à suivre las irrégularités du terrain. Ce dernier mode de fonctionnement n'est toutefois pas un paramètre de réglage de l'inclinaison.

Les rouleaux convoyeurs-trieurs sont régulièrement espacés entre eux et constituent un crible.

Une récolte ou une vendange déversée en une entrée de la table de tri est convoyée en direction d'une extrémité de sortie de la table de tri par une mise en rotation des rouleaux convoyeurs-trieurs dans un même sens de rotation.

Lors du convoyage, les fruits ou les baies peuvent traverser des espacements prévus entre les rouleaux convoyeurs-trieurs pour être recueillis sous la table de tri. En revanche, les débris de taille supérieure aux fruits ou baies, en particulier des pétioles, des feuilles, des rafles ou de petites branches se trouvant dans la récolte ou la vendange, poursulvent leur convoyage jusqu'à l'extrémité de sortie de la table de tri, la table étant conformée pour éviter leur passage au travers des espacements ménagés entre les rouleaux. Ces débris, de par leur taille, leur facteur de forme volumineux, allongé ou aplati, ou de par leur poids sont en effet. davantage susceptibles de poursuivre le convoyage parallèlement à le table de tri plutôt que de traverser la table de tri.

Lorsqu'une table de tri est correctement réglée, seuls des débris arrivent à l'extrémité de la table de tri et sont mis au rebut, l'ensemble des fruits ou baies ayant traversé la table de tri au cours du convoyage.

Les principaux paramètres de réglage d'une table de tri sont le débit de déversement de la récolte ou de la vendange sur la table, la vitesse de convoyage, déterminés par la vitesse de rotation des rouleaux convoyeurs-trieura, les espacements ménagés entre les rouleaux convoyeurs-trieurs, et éventuellement une inclinaison de la table de tri relativement à un plan horizontal. Un espacement trop faible entre les rouleaux, une vitesse de rotation trop importante ou un débit de déversement trop élevé font que des fruits arrivent à l'extrémité de sortie de la table et sont mis au rebut avec les débris, inversement, un espacement trop grand entre les rouleaux ou une vitesse de rotation trop faible favorisent un passage non souhaité de débris à travers la table de tri, avec les fruits.

La vitesse de rotation des rouleaux convoyeurs-trieurs peut être facilement ajustée en contrôlant les moyens moteurs de mise en rotation des rouleaux convoyeurs-trieurs.

L'ouverture du crible, formé par les espacements entre les rouleaux convoyeurs-trieurs, peut être modifiée en ajustant un écartement des axes des rouleaux convoyeurs-trieurs. Ainsi, le document EP 2 457 671 propose de monter les extrémités des rouleaux convoyeurs-trieurs sur des coulisses perpendiculaires à leur axe. Le document GB 1295781 propose la possibilité de monter sur des rouleaux trieurs des galets trieurs de dimension différantes.

Le document EP2223587 montre un rouleau trieur pourvu d'un manchon.

### Exposé de l'invention

L'invention a pour but de proposer un moyen de réglage différent d'une table de tri, et en particulier d'un moyen de réglage rapide, permettant de modifier le crible de la table de tri en temps réel pendant une opération de tri.

L'invention a encore pour but de proposer un moyen de réglage d'une table de tri agissant de manière simultanée sur l'ouverture du crible formé par la table et sur la vitesse de convoyage de la récolte ou de la vendange le long de la table.

Pour atteindre ces buts, l'invention propose une table de tri à crible ajustable pour fruits, comprenant une succession de rouleaux convoyeurs-trieurs agencés selon un plan de tri et parallèlement entre eux, les rouleaux convoyeurs-trieurs présentant chacun au moins un tronçon trieur, un espacement étant ménagé respectivement entre des tronçons trieurs en regard de rouleaux convoyeurs-trieurs successifs pour un passage sélectif de fruits au travers de la table, par ledit espacement. Conformément à l'invention, la table de tri comprend des rouleaux convoyeurs-trieurs pourvus de tronçons trieurs à diamètre ajustable et un dispositif de commande du diamètre des tronçons trieurs à diamètre ajustable.

Il convient de préciser que le caractère ajustable du diamètre des tronçons trieurs n'implique pas nécessairement que ce diamètre soit constant sur le tronçon trieur le long de l'axe du rouleau convoyeur-trieur. Le diamètre des tronçons trieurs peut en effet être modifié de manière non uniforme, par exemple, avec une modification plus importante sur une partie centrale du tronçon trieur et une modification plus faible sur les bords, toujours par rapport à l'axe du rouleau convoyeur-trieur correspondant. Le caractère ajustable du diamètre des tronçons trieurs peut ainsi être compris comme s'appliquant aussi à leur diamètre moyen. Il en résulta entre deux tronçons trieurs en regard un espacement avac une ouverture plus importante lorsque le diamètre moyen est réduit et un espacement avec une ouverture moins Importante lorsque le diamètre moyen est agrandi.

On considère que la table de tri est une table de tri "pour fruits" lorsqu'elle est configurée pour le tri d'une récoite de fruits charnus à noyau, de baies, de drupes, et plus particullèrement d'une vendange de raisin. Dans la suite de la description, et par simplification il est simplement fait référence à des fruits sans limitation concernant la nature de ces fruits.

Selon le type de fruits, les rouleaux convoyeurs-trieurs peuvent comporter un ou plusieurs tronçons trieurs qui forment le crible. Généralement chaque rouleau comporte une pluralité de tronçons trieurs. La suite de la description fait référence essentiellement à des rouleaux convoyeurs-trieurs pourvus d'une pluralité de tronçons trieurs, sans pour autant préjuger du nombre de tronçons trieurs de chaque rouleau.

Les rouleaux convoyeurs-trieurs, de même que les tronçons trieurs présentant une symétrie de révolution. Ainsi, on considère que les tronçons trieurs ont un diamètre ajustable lorsque leur diamètre, et ainsi leur périmètre, peut être modifié, et ajusté. Il convient de préciser que l'ajustement du diamètre des tronçons trieurs est Indépendant du passage de fruits entre les tronçons trieurs. En particulier, la simple déformation d'un tronçon trieur sous l'effet du passage d'un fruit n'est pas considérés comme un ajustement de son diamètre.

Le dispositif de commande du diamètre des tronçons trieurs peut être un dispositif de commande contrôlé par un opérateur, ou, de préférence, un dispositif de commande automatique asservi, de manière a pouvoir ajuster le diamètre des tronçons trieurs, et donc le crible de la table de tri en temps réel pendant une opération de triage, sans interrompre cette opération. Le dispositif de commande du diamètre des tronçons trieurs peut présenter des formes de réalisations diverses selon son mode d'action sur les tronçons trieurs à diamètre ajustable. En particulier, il peut s'agir d'un dispositif à action mécanique ou pneumatique, comme cela ressort de la suite de la description.

La commande du diamètre des tronçons trieurs peut être asservie, par exemple, à la détection d'une quantité de fruits arrivant à l'extrémité de la table de tri sans avoir traversé la table de tri, ou par rapport à la détection d'une quantité de débris restant dans les fruits triés. Un organe de mesure d'une quantité de fruits arrivant à l'extrémité de la table ou d'une quantité de débris restant dans les fruits triés peut être prévu pour l'asservissement du dispositif de commande. Il peut s'agir d'un organe optique, par exemple une barrière optique, d'un peson, ou de manière plus sophistiquée une caméra associée à un système d'analyse d'image.

Une programmation ou un contrôle direct du dispositif de commande du diamètre des tronçons trieurs peut aussi être effectuée par un opérateur, évaluant visuellement le fonctionnement de la table de tri.

Les tronçons trieurs des rouleaux ont deux fonctions distinctes. Une première fonction est de constituer un crible en raison des espacements ménagés entre les tronçons trieurs en regard. Ces espacements permettent en effet aux fruits de traverser la table de tri et d'être ainsi séparés des débris qui continuent leur convoyage vers une sortie de la table de tri.

Une deuxième fonction des tronçons trieurs, et plus généralement des rouleaux convoyeurs-trieurs, est une fonction de convoyage. En effet, la convoyage de la récolte déversée sur la table de tri en direction d'une sortie de la table de tri est provoqué par la rotation des rouleaux convoyeurs-trieurs, ces rouleaux étant de préférence animés tous d'une même vitesse de rotation dans un même sens de rotation.

La modification du diamètre des tronçons trieurs, a ainsi deux effets distincte. Un premier effet est de modifier l'espacement entre les tronçons trieurs et donc l'ouverture du crible de la table de tri. En effet lorsque le diamètre des tronçons trieurs en regard est augmenté, l'espacement entre ces tronçons est réduit, Inversement lorsque le diamètre des tronçons trieurs est diminué, l'espacement, et donc l'ouverture du crible deviennent plus grands.

Un agencement régulier des rouleaux trieurs permet notamment de prévoir une ouverture uniforme du crible. Ceci n'est toutefols pas une caractéristique nécessaire. On peut envisager de régler la table de tri avec une ouverture croissante ou décroissante du crible le long d'un axe parallèle à la direction de convoyage, par exemple.

Un deuxième effet de la modification du diamètre des tronçons trieurs est un changement de la vitesse de convoyage de la récolte sur la table de tri.

En effet, pour une même vitesse de rotation des rouleaux convoyeurs-trieurs, la vitesse tangentielle à la surface des tronçons trieurs augmente avec le diamètre de ces tronçons trieurs. Or, une vitesse tangentielle plus grande a pour effet d'entrainer un convoyage plus rapide de la récolte depuis une zone de déversement en direction d'une extrémité de sortie de la table de tri.

Il convient accessoirement de préciser que le convoyage peut aussi être assuré, sur une partie de la table de tri par des rouleaux convoyeurs simples qui n'ont pas de fonction de tri des fruits, mais simplement une fonction de convoyage et éventuellement une fonction de répartition des fruits et débris à l'entrée du crible, voire une fonction de tri de liquides ou de petits débris de plus petite taille que les fruits, comme les pépins et la jus de raisin dans le cas d'une vendange, par exemple. Ces rouleaux sont de préférence prévus à rentrée de la table dans une zone de déversement et de répartition de la récolte ou de la vendange. Ils sont dépourvus de passages permettant aux fruits de traverser la table de tri, mals peuvent comporter des passages plus étroits permettant l'écoulement de jus ou la traversée de débris de taille plus petite que les fruits tels que des pépins ou des noyaux.

Par ailleurs, on peut noter que tous les tronçons de tous les rouleaux convoyeurs-trieurs ne sont pas nécessairement à diamètre ajustable. Une alternance de tronçons trieurs à diamètre ajustable et de tronçons trieurs à diamètre fixe, selon un axe parallèle à une direction de convoyage sur la table de tri, bien que constituant une solution moins favorable, peut auffire à l'ajustage du crible de la table de tri.

Les tronçons trieurs à diamètre ajustable comportent de préférence une paroi externe déformable. Cette paroi peut être formée par une gaine, un manchon ou une membrane en une matière élastique naturelle ou un élastomère thermoplastique, par exemple, en caoutchouc ou en polyuréthane. Le caractère déformable de la parol permet de s'adapter au diamètre du tronçon trieur tout en constituent une enveloppe étanche aux jus des fruits convoyés. L'étanchéité favorise le nettoyage de la table de tri et protège les organes internes des rouleaux convoyeurs-trieurs.

Selon une mise en œuvre préférée de l'invention, la table de tri, et en particulier le dispositif de commande du diamètre des tronçons trieurs à diamètre ajustable, peut comporter une source de fluide à pression contrôlée reliée respectivement à une chambre interne des rouleaux convoyeurs-trieurs pourvus de tronçons trieurs à diamètre ajustable. Dans ce cas, la chambre interne est en communication fluidique avec la parol déformable. Ainsi, le dispositif de commande du diamètre des tronçons trieurs peut agir en modifiant la pression du fluide dans la chambre interne des rouleaux convoyeurs trieurs. La modification de la pression du fluide permet de déformer la parol déformable et d'ajuster ainsi le diamètre des tronçons trieurs. La déformation peut s'apparenter à un gonflement ou un dégonflement de la paroi déformable d'un tronçon trieur.

La source de fluide à pression contrôlée peut être, par exemple, une source sous pression ou sous dépression par rapport à la pression atmosphérique. Il peut s'agir, de préférence, d'une source d'air sous pression. Le fluide peut aussi être un liquide, comme de l'eau ou de l'huile, par exemple.

La parol externe déformable des tronçons trieurs peut constituer également une parol de la chambre interne mentionnée ci-dessus.

Selon une autre possibilité, la chambre interne peut présenter une paroi rigide, la parol externe déformable formant une gaine autour de la parol rigide. La gaine peut se présenter sous la forme d'un manchon ou d'une membrane décrits plus loin.

Selon une réalisation préférée des rouleaux convoyeurs-trieurs, ceux-ci peuvent comporter une pluralité de tronçons trieurs ménagés le long d'un axe de rouleau. Dans ce cas, les tronçons trieurs sont respectivement séparés par des collerettes annulaires faisant saillie sur les tronçons trieurs.

Las collerettes annulaires favorisent le passage sélectif des fruits à travers la table de tri, c'est-à-dire dans les espacements ménagés entre les rouleaux trieurs. Elles permettent aussi le convoyage des débris volumineux.

Les collerettes annulaires, qui peuvent présenter de préférence un diamètre supérieur au diamètre maximum des rouleaux trieurs, participent également au convoyage de la récolte sur la table de tri.

Par ailleurs, les collerettes annulairas de rouleaux convoyeurs-trieurs adjacents, séparant des tronçons trieurs en regard, peuvent être sensiblement alignées selon des plans perpendiculaires aux rouleaux de convoyage, et présenter des arêtes sensiblement adjacentes.

On considère que les collerettes annulaires présentant des arrêtes sensiblement adjacentes lorsque les arrêtes sont mutuellement alignées perpendiculairement à l'axe des rouleaux convoyeurs-trieurs mais aussi lorsque tes arrêtes sont légèrement décalées perpendiculairement à l'axe des rouleaux convoyeurs dans le plan médian de la table de tri et au voisinage de ce plan. Dans ce dernier cas, les collerettes de rouleaux adjacente sont dans une configuration imbriquée en présentant aussi des flancs mutuellement adjacents.

Il convient de préciser que dans des réalisations particulières de la table de tri de l'invention, il est possible de configurer les rouleaux convoyeurs-trieurs sans collerettes ou de les configurer de sorte que chaque rouleau convoyeur-trieur ne comporte qu'un unique tronçon trieur. Dans la suite de la description il est fait référence toutefois à des rouleaux convoyeurs-trieurs avec une pluralité de tronçons trieurs, séparés respectivement per une pluralité de collerettes. Chaque tronçon trieur comprend ainsi une collerette à chacune de ses extrémités et deux tronçons trieurs successifs sont séparés par une même collerette.

Selon une réalisation particulière des rouleaux convoyeurs-trieurs, chaque tronçon trieur peut présenter une membrane montée entre deux collerettes annulaires successives, les membranes des tronçons trieurs formant alors la parol déformable du tronçon trieur.

Selon une autre possibilité, les rouleaux convoyeurs-trieurs peuvent comporter un manchon formant la parol déformable respectivement d'une pluralité de tronçons trieurs.

Dans ce cas, le manchon peut présenter des zones de surépaisseur formant directement les collerettes annulaires.

Selon une autre possibilité le manchon peut aussi présenter des gorges annulaires dans lesquelles sont rapportées les collerettes annulaires.

Plutôt que d'être rapportée sur une membrane commune à plusieurs tronçons trieurs, les collerettes annulaires peuvent encore être montées sur un arbre central des rouleaux convoyeurs-trieurs. L'arbre central peut être constitué, par exemple, par la chambre interne à paroi rigide mentionnée précédemment.

Dans le cas de collerettes annulaires montées sur un arbre central, celles-ci peuvent présenter respectivement une base cylindrique sensiblement ajustée à l'arbre central. La base cylindrique peut alors s'étendre sous la parol déformable et former une entretoise entre les collerettes annulaires.

De manière à améliorer une étanchéité par rapport à du jus des fruits s'écoulent sur les rouleaux convoyeurs-trieurs, les collerettes annulaires peuvent présenter au moins une lèvre annulaire souple venant en appui sur un tronçon trieurs adjacent. La lèvre est souple de manière à pouvoir s'adapter à des variations du diamètre du tronçon trieur. Une telle lèvre souple peut être prévue sur les deux côtés d'une collerette séparant deux tronçons trieurs.

Les tronçons trieurs peuvent être pourvus de reliefs. Il s'agit, par exemple de picots, ou de nervures s'étsndant selon des plans contenant un axe du rouleau convoyeur-trieur.

De tels reliefs permettent une meilleure prise avec les fruits à trier et favorisent leur passage à travers la table de tri.

Les reliefs peuvent être réalisés d'une seule pièce avec la parol déformable des tronçons trieurs. Il peut aussi d'agir de reliefs rapportée sur la parol et réalisées en un matériau plus dur que la parol déformable. L'utilisation d'un matériau plus dur permet, le ces échéant de retarder une usure de la parol déformable.

Comme indiqué précédemment, la modification du diamètre des tronçons trieurs peut être opérée au moyen d'un fluide sous pression ou d'un fluide sous dépression.

Le diamètre peut aussi être modifié par des moyens mécaniques sans utiliser de fluide.

A titre d'exemple, la table de tri peut comporter des rouleaux convoyeurs-trieurs avec une succession alternée, selon un motif de succession, de tronçons trieurs et de collerettes annulaires saillantes séparant les tronçons trieurs, et le dispositif de commande du diamètre des tronçons trieurs peut comporter un arbre d'actionnement interne, concentrique à la paroi déformable des tronçons trieurs et aux collerettes annulaires, l'arbre d'actionnement étant pourvu de bossages espacés selon le même motif de succession. Dans ce cas, l'arbre d'actionnement présente respectivement par rapport à la paroi déformable, par rapport aux tronçons trieurs et aux collerettes, une liberté de coullssement axial entre une première position dans laquelle les bossages sont reçus dans des logements adjacents aux collerettes annulaires et au moins une deuxième position dans laquelle les bossages coïncident avec les tronçons trieurs.

Lorsque les bossages sont reçus dans des logements adjacents aux collerettes annulaires, la parol déformable n'est pas contrainte et peut venir se rétracter, sur une surface d'appui formée, par exemple, par une parol interne rigide ou formée directement par les parties de l'arbre interne dépourvues de bossages.

A l'inverse, lorsque les bossages coïncident avec les tronçons trieurs, et en particulier avec le milieu des tronçons trieurs, les bossages de l'arbre d'actlonnement viennent soulever la paroi déformable pour augmenter le diamètre des tronçons trieurs.

On considère que les logements pour les bossages sont adjacents aux collerettes annulaires lorsqu'ils sont prévue au voisinage immédiat des collerettes, par exemple sous un bord des tronçons trieurs, ou lorsque les logements sont sous les collerettes annulaires.

Les possibilités de mise en œuvre de l'invention décrites ci-dessus font appel essentiellement à une paroi déformable des tronçons trieurs. Il s'agit de possibilités préférées de mise en œuvre de l'invention. Toutefois, il convient de noter que la présence d'une parol déformable n'est pas indispensable.

La table de tri peut, en effet. être conçue avec des rouleaux convoyeurs-trieurs comprenant :
- un arbre central cylindrique présentant un premier diamètre,
- des colerettes annulaires saillantes agencées le long de l'arbre central, en ménagsant respectivement entre elles des espacements, et le dispositif de commande du diamètre des tronçons trieurs à diamètre ajustable, peut comporter :
- une pluralité de manchons coaxiaux à l'arbre central, présentant un deuxième diamètre supérieur au premier diamètre,
et présentant par rapport à l'arbre central une liberté de coulissement respectivement entre une première position dans laquelle les manchons sont escamotés sous les collerettes de convoyage, et une deuxième position dans laquelle les manchons s'étendent dans les espacement entre les collerettes.

Dans ce cas, les tronçons trieurs sont formée sélectivement par l'un de l'arbre central et des manchons dans la deuxième position. Lorsque les manchons sont escamotés, l'arbre central constitue des tronçons trieurs avec un premier diamètre. A l'inverse, lorsque les manchons sont étendus entre les collerettes annulaires, ce sont les manchons qui constituent, en quelque sorte, les tronçons trieurs. Les tronçons trieurs présentent, dans ce cas, un deuxième diamètre, celui des manchons, qui est supérieur à celui de l'arbre central sur lequel les manchons coulissent.

Les manchons font ainsi partie à la fois du dispositif de commande du diamètre des tronçons trieurs et des tronçons trieurs eux-mêmes dont ils augmentent le diamètre.

Une telle mise en œuvre de l'invention se prête peu au tri de fruits à jus, car les mécanismes qui ne sont pas protégés par une paroi ou une membrane sont sujets à des salissures et offrent des possibilités de nettoyages plus compliquées.

Toutefois une telle table de tri peut se prêter au tri de fruits secs, tels que des noix, par exemple.

L'invention concerne également un rouleau convoyeur trieur, pour une table de tri telle que décrite ci-dessus comprenant des tronçons trieurs à diamètre ajustable.

D'autres caractéristiques et avantagée de l'invention rassortent de la description qui suit, en référence aux figures des dessins. Cette description est donnée à titre illustratif et non limitatif.

### Brève description des figures

La figure 1 est une coupe schématique longitudinale d'une table de tri conforme à l'invention.
Les figures 2A et 2B sont des vues de dessus de rouleaux convoyeurs trieurs d'une partie de la table de tri de la figure 1.
La figure 3 est une coupe axiale d'un rouleau convoyeur trieur de la table de tri.
La figure 4 est une vue partielle d'un rouleau convoyeur trieur, avec un arraché partiel, illustrant une possibilité de réalisation d'un rouleau convoyeur-trieur.
La figure 5 est une vue partielle d'un rouleau convoyeur trieur, avec un arraché partiel, illustrant une autre possibilité de réalisation d'un tel rouleau.
La figure 6 est une vue partielle d'un rouleau convoyeur trieur, avec un arraché partiel, illustrant encore une autre possibilité de réalisation d'un tel rouleau.
La figure 7 est une coupe partielle d'un détail du rouleau convoyeur de la figure 6.
La figure 8 est une vue partielle d'un rouleau convoyeur trieur, avec un arraché partiel, Illustrant encore une autre possibilité de réalisation d'un tel rouleau.
La figure 9 est une coupe partielle d'un rouleau convoyeur trieur illustrant encore une autre possibilité de réalisation d'un tel rouleau.

Les différentes figures sont représentées en échelle libre.

### Description détaillée de modes de mise en oeuvre de l'invention

Dans la description qui suit, des parties identiques, similaires ou équivalentes des différentes figures sont repérées avec les mêmes signes de référence, de manière à faciliter le report d'une figure à l'autre.

La figure 1 illustre la structure générale de la table de tri et son fonctionnement

La table de tri 10 se présente essentiellement sous la forme d'un convoyeur à rouleaux 12, 14 s'étendant de manière sensiblement horizontale d'une première extrémité d'admission 16 jusqu'à une deuxième extrémité de sortie de rebut 18. Une trémie 20, et une première série de rouleaux convoyeurs 14, adjacents et sensiblement jointifs, reçoivent une récolte, par exemple, dans l'exemple illustré par la figure 1, une vendange 22. La vendange, égrappée, comprend à la fois des baies de raisin 24 et des débris 26. Les débris peuvent être des feuilles, des pétioles, des rafles, de petites branches etc. La première série de rouleaux convoyeurs 14 sont entraînés en rotation, tous dans le même sens, pour la formation d'un lit de vendange sensiblement homogène se déplaçant dans un sens allant de la première extrémité 16 vers la deuxième extrémité 18 de la table de tri. La rotation des rouleaux a lieu selon des axes de rotation parallèles entre eux et perpendiculaires au plan de la figure.

A la suite de la première série de rouleaux convoyeurs, se trouve une deuxième série de rouleaux, agencés selon le même plan sensiblement horizontal. Il s'agit de rouleaux convoyeurs-trieurs 12. Tout comme les rouleaux convoyeurs 14 de la première série de rouleaux les rouleaux convoyeurs--trleuni 12 sont animés d'un même mouvement de rotation pour assurer le convoyage de la vendange de la première extrémité 16 vers la deuxième extrémité 18 de la table de tri 10. Une direction de convoyage est indiquée avec une flèche 15.

Lee rouleaux-convoyeurs trieurs 12 ont une autre fonction qui est de séparer les baies de raisin 24 et des débris 26 qui présentent une taille supérieurs aux baies de raisin et/ou une forme distincte des baies de raisin. Il peut s'agir notamment de débris de forme aplatie, comme des feuilles, de forme allongée, comme des pétioles, voire de débris volumineux, comme des rafles. Comme cela apparait mieux sur les figures suivantes, décrites plus loin, les rouleaux convoyeurs trieurs forment un crible dimensionné pour le passage sélectif des baies de raisin 24 à travers la table de tri. Il convient de noter que des débris de taille inférieurs ou égale aux baies de raisins, comme des pépins ou de petits morceaux de rafles ou de feuilles, par exemple, peuvent également traverser le crible.

Comme le montre la figure 1, au fur et à mesure du convoyage de la vendange sur la table de tri, les baies de raisin 24 traversent la table et sont recueillies par gravité sous la table dans un réceptacle non représenté.

Les débris 26, de par leur facteur de forme, leur poids et/ou leur dimension, ne passent pas à travers le crible formé par les rouleaux convoyeurs-trieurs 14 et atteignent la deuxième extrémité 18 de la table de tri qui correspond au rebut. Les débris 26 y sont collectés, dans un réceptacle, non représenté, en vue de leur élimination ou de leur valorisation séparée. Dans le cas d'une table de tri embarquée sur une machine, les débris sont simplement évacués en dehors de la machine.

Un bon réglage du crible de la table de tri permet de recueillir l'ensemble des baies sous la table de tri en évitant ainsi la mise au rebut de baies avec les débris en bout de table, c'est-à-dire en la deuxième extrémité 18 de la table de tri.

Un crible trop fermé conduit à la mise au rebut de baies de raisin ou plus généralement de fruits qui auraient dû traverser la table. Inversement, un crible trop ouvert, conduit au passage non souhaité de débris à travers la table de tri avec les baies de raisin.

Une possibilité de réglage du crible de la table de tri, conformément à l'invention est mieux comprise en comparant les figures 2A et 2B.

Les figures 2A et 2B montrent une partie seulement de la table de tri 10. Elles montrent une succession de six rouleaux convoyeurs trieurs 12, équidistants, agencés selon des axes 11 parallèles entre eux, perpendiculaires à la direction de convoyage 15.

On peut observer que chaque rouleau convoyeur trieur 12 comprend une pluralité de tronçons trieurs 30. Les tronçons trieurs 30 d'un même rouleau sont délimités respectivement par des collerettes annulaires 32. Les collerettes 32 et les tronçons trieurs 30 présentent une symétrie de révolution autour de l'axe 11 du rouleau convoyeur-trieur 12 correspondant. Les collerettes 32 présentent un diamètre supérieur au diamètre moyen des tronçons trieurs 30.

Les collerettes annulaires 32 des rouleaux convoyeurs-trieurs 12 adjacents sont sensiblement alignées selon des plans 35 perpendiculaires aux axes 11 des rouleaux convoyeurs trieurs 12 de sorte que leurs arêtes respectives 34 sont sensiblement adjacentes dans un plan médian de la table de tri comprenant les axes des rouleaux convoyeurs trieurs 12, et au voisinage de ce plan. Dans l'exemple de réalisation Illustré par les figures 2A et 2B on peut noter que, tout en étant sensiblement alignés sur les plans 35, les collerettes annulaires 32 adjacentes des différents rouleaux sont légèrement décalés de part et d'autre de ces plans, de manière alternative d'un rouleau convoyeur-trleur au suivant. Elles présentent ainsi des arêtes 34 sensiblement adjacentes mais aussi légèrement imbriquées dans le plan de la table de tri.

Les tronçons trieurs 30 des rouleaux convoyeurs-trieurs adjacents et les collerettes annulaires 32 qui les séparant délimitent ainsi des espacements ou des ouvertures 36 dans la table de tri à travers lesquels les baies de raisin, ou plus généralement les fruits, peuvent passer, notamment par gravité, lors du convoyage de la récolte ou de la vendange.

La disposition régulière des tronçons trieurs 30 et des collerettes 32 font que les espacements 36 constituent un maillage régulier du crible de la table de tri.

Conformément à l'invention, le diamètre des tronçons trieurs est ajustable. Dans l'exemple de réalisation des figures 2A et 2B tous les tronçons sont du type à diamètre ajustable. La figure 2A montre les tronçons trieurs avec un diamètre Inférieur à celui des tronçons de la figure 2B. Les espacements 36, et donc l'ouverture du crible, sont plus grands sur le figure 2A que sur la figure 2B. Le caractère ajustable du diamètre des tronçons trieurs n'implique pas nécessairement que celui-ci est constant sur toute la longueur d'un tronçon trieur donné. On peut noter, sur la figure 2A, une forme concave des tronçons trieurs 30 depuis leurs bords, c'est-à-dire depuis les collerettes annulaires 32, jusqu'à leur milieu.

La figure 3 est une coupe d'un rouleau convoyeur-trieur 12 de la table de tri.

Le rouleau comprend un arbre central 50 formé, pour l'essentiel, par un tube cylindrique allongé 53. Le tube 53 est par exemple un tube en acier inoxydable, en aluminium ou un tube en fibres composites. Sur l'arbre central 50 est emmanché un manchon 54 en une matière naturelle ou un élastomère thermoplastique déformable, par exemple en caoutchouc ou en polyuréthane, de préférence compatible au contact de matières alimentaires. Les extrémités du tube cylindrique 53 sont obturées par des bouchons 62, 64, partiellement emmanchée dans le tube cylindrique 53 et liés en rotation avec le tube au moyen de goupilles 40. Un premier bouchon 62 reçoit un embout 66 pour la réception d'un palier de roulement non représenté, et destiné au montage du rouleau convoyeur-trieur 12 sur un châssis de la table de tri. L'extrémité opposée du tube cylindrique 53 reçoit un deuxième bouchon 64, également susceptible de recevoir un paller de roulement non représenté.

Le manchon 54 est maintenu sur des extrémités de l'arbre central 50 et plus précisément sur une partie des bouchons 62, 64. Une jonction étanche est réalisée au moyen de colliers 56, conjuguée à des joints 42, par exemple des joints toriques, et disposés sur les bouchons 62, 64. Le manchon 54 constitue une parol externe déformable d'une chambre interne 52. La chambre interne 52 est également délimitée par une parol rigide, opposée à la paroi déformable, et formée le tube cylindrique 53 de l'arbre central 50.Le manchon 54 forme les tronçons trieurs 30. La chambre interne 52 s'étend entre le manchon 54 et l'arbre central 50, et présents des compartiments dans chaque tronçon trieur 30 du rouleau convoyeur trieur.

Le manchon 54 présente des gorges annulaires 58 entre les tronçons trieurs 30. Les gorges annulaires 58 reçoivent les collerettes annulaires 32. Dans l'exemple de la figure 3, les collerettes 32 sont réalisées en une matière plastique plus dure et plus rigide que celle du manchon 54. Les collerettes participent au maintien du manchon 54 sur le tube cylindrique 53 formant l'arbre central 50. Elles empêchant la déformation du manchon à la hauteur des gorges annulaires 58 et maintiennent des soles d'appui 59 du manchon 54, opposées aux gorges annulaires 58, en contact avec la paroi du tube cylindrique 53. Des passages en retrait 57 sont formés dans les soles d'appui 59 de façon à ménager un passage fluidique entre les différents compartimenta de la chambre interne 52 correspondant aux différents tronçons trieurs 30.

Le deuxième bouchon 64 comprend un canal 70 à partir d'un embout 72. Le canal 70 est relié à la chambre interne 52 par l'intermédiaire d'un ou plusieurs passages 60 traversant le bouchon 64. Le canal 70 est ainsi en communication fluidique avec la chambre interne 52 et avec le manchon 54. Le passage 60 représenté sur la figure 3 débouche entre la jonction étanche du manchon 54 sur le deuxième bouchon 64, et l'extrémité du tube cylindique 53. Dans un autre mode de réalisation, non représenté, des passages vers la chambre interne 52 peuvent également être ménagés dans la parol du tube cylindrique 53. Ces passages mettent alors en communication différentes parties de la chambre interne, correspondant aux différents tronçons trieurs, et mettent la chambre interne en communication avec l'intérieur du tube cylindrique 53. Dans ce cas, le canal 70 peut déboucher directement dans un espace interne 51 du tube cylindrique 53.

L'embout 72 est monté sur le deuxième bouchon 64 par l'intermédiaire d'un Joint tournant 74. Il est également relié à une source de fluide 76 à pression contrôlée représentée de manière symbolique. La source de fluide sous pression constitue, ou pour le moins fait partie, dans ce mode de réalisation, d'un dispositif de commande du diamètre des tronçons trieurs à diamètre ajustable. La source de fluide 76 à pression contrôlée peut être, par exemple, une installation en énergie pneumatique d'une cave, avec une vanne de pression. Elle peut aussi comporter un compresseur et un réservoir d'air sous pression ou une pompe à vide.

La source de fluide peut encore comporter un bloc répartiteur d'air et des limiteurs de pressions de manière à alimenter avec des pressions différentes les différents rouleaux trieurs 12 ou différents groupes de rouleaux trieurs 12.

Enfin, le deuxième bouchon 64 reçoit un pignon d'entrainement 78 destiné à entrainer le rouleau convoyeur-trieur 12 en rotation. Le pignon d'entrainement est relié à un moteur 80 électrique ou hydraulique, représenté symboliquement par une transmission à chaine ou à engrenages par exemple. Le moteur 80 peut être doté d'un variateur de vitesse pour faire varier la vitesse de rotation des rouleaux convoyeur-trieur 12.

Lorsque la source de fluide à pression contrôlée 76 est en surpression par rapport à l'environnement, le fluide sous pression entre dans la chambre interne 52 du rouleau convoyeur-trieur pour venir dilater le manchon 54. Le manchon est gonflé, à l'Instar d'une chambre à air. Toutefois, en raison des collerettes 32 qui retiennent le manchon 54 à la hauteur de ses gorges 58, la dilatation du manchon est limitée aux tronçons trieurs 30 et en particuller au milieu des tronçons trieurs. Il en résulte néanmoins une augmentation du diamètre moyen des tronçons trieurs par déformation du manchon vers l'extérieur.

Lors d'un relâchement de la pression, l'élasticité du manchon le fait retrouver sa position représentée à la figure 3, contre l'arbre central 50. Dans ce cas, le diamètre des tronçons trieurs 30 diminue. Une diminution du diamètre des tronçons trieurs peut aussi être réalisée à partir d'une position de repos distante de l'arbre central 50 et en appliquant une dépression à la chambre interne 52.

La figure 4 montre en perspective une partie d'un rouleau convoyeur-trieur 12 dans une forme de réalisation très proche de la figure 3, dans une configuration où le canal 70, visible à la figure 3 débouche dans l'espace interne 51 du tube cylindrique 53. Un arraché permet de montrer le manchon 54 reposant sur l'arbre central 50 formé par un tube cylindrique 53. L'espace entre le manchon 54 et la paroi de l'arbre central 50 définit une chambre interne 52. L'arraché permet aussi de voir des passages de fluide 60, en particulier des passages d'air qui mettent l'espace interne 51 du tube cylindrique 53 en communication fluidique avec la chambre interne 52, et notamment ses compartiments correspondant aux différents tronçons trieurs 30.

La figure 4 montre également les collerettes 32 logées dans les gorges annulaires 58 du manchon.

Enfin, la figure 4 montre des reliefs 82 et 84 qui garnissent respectivement les tronçons trieurs 30 et les arêtes 34 des collerettes 32. Les reliefs 82, 84 ont pour fonction d'améliorer l'entrainement des fruits à trier.

Les reliefs 82 sur les tronçons trieurs sont des nervures qui s'étendent selon des plans contenant un axe de rotation 11 du rouleau-trieur 12. Ils sont réalisés de préférence dans la même matière que celle du manchon 54. Ils peuvent aussi être réalisés en un matérieu plus dur que celui du manchon 54. Il s'agit par exemple de la même matière plastique que les collerettes 32. Les nervures des tronçons trieurs participant également à l'entrainement des fruits à travers le crible de la table de tri.

Les reliefs 84 sur les arêtes des collerettes 32 sont des picots, avec un espacement angulaire régulier. Ils servant au convoyage de la récolte ou de la vendange à trier et participent à une orientation des débris en réduisant leur risque de passage à travers le crible de la table de tri.

La figure 5 montre une autre possibilité de réalisation des rouleaux convoyeurs-trieurs 12.

Un arraché de la figure 5 montre que, contrairement à la figure 4, les collerettes 32 ne sont plus montées dans des gorges d'un manchon formant les tronçons-trieurs. Sur la figure 5 les collerettes 32 présentent chacune une base cylindrique 90 avec un diamètre interne ajusté sur l'arbre central 50. L'arbre central 50 est ici constitué également par un tube cylindrique 53 comprenant un espace interne 51.

La base cylindrique 90 a également une fonction d'espacement des collerettes 32. En effet les différentes collerettes 32 sont emmanchées sur l'arbre central 50, respectivement avec leurs bases cylindriques 90 en contact. Les collerettes 32 se trouvent ainsi à distance égale les unes des autres.

Les tronçons-trieurs 30 sont formés par des membranes annulaires 92 solidaires respectivement de deux collerettes 32 successives. Les membranes 92 présentent des extrémités logées dans des gorges annulaires 94 pratiquées de part et d'autre de chaque collerette 32 au voisinage de sa base cylindrique 90. Elles forment des gaines autour de l'arbre central et présentent une symétrie de révolution. L'espace compris entre les membranes annulaires 92 et les bases cylindriques 90 des collerettes 32 définit de multiples chambres internes 52 correspondant respectivement à des tronçons trieurs 30.

On peut noter la présence de passages 60 pratiqués à la fois dans le tube cylindrique 53 de l'arbre central 50 et dans les bases cylindriques 90 des collerettes 32. Les passages 60 permettent de mettre en communication fluidique l'espace interne 51 du tube cylindrique 53 avec les différentes chambres internes 52 du rouleau convoyeurs-trieur 12 et ainsi avec la face interne des membranes 92.

Lors d'une mise sous pression des chambres internes 52, le fluide sous pression, par exemple de l'air sous pression, vient dilater les membranes 92. Ceci a pour effet d'augmenter le diamètre moyen des tronçons trieurs 30. Comme les extrémités des membranes 92 sont maintenues dans les gorges annulaires 94 des collerettes, les membranes se déforment essentiellement en leur milieu.

La figure 6 montre encore une autre possibilité de réalisation des rouleaux convoyeurs-trieurs 12.

Le mode de réalisation de la figure 6, s'apparente à celui de la figure 4, dans la mesure où les tronçons trieurs 30 sont formés par un manchon 54 en une matière plastique déformable. Les collerettes 32 sont formées d'une seule pièce avec le manchon 54 et constituent des surépaisseurs du manchon. La surépaisseur du matériau formant le manchon 54 a pour effet d'augmenter sa rigidité et de réduire la possibilité de déformation pour les collerettes 32. Les collerettes 32 ne sont ainsi pas déformées, ou pour le moins très peu déformées, lors d'une mise sous pression et lors d'une modification du diamètre des tronçons trieurs 30

L'arbre central 60, bien que présentant une symétrie de révolution n'est pas cylindrique. Il présente un relief ondulé, obtenu, par exemple, par hydroformage. Le relief de l'arbre central correspond à l'alternance des tronçons trieurs 30 et des collerettes 32. Cette disposition permet de maintenir la distance des tronçons trieurs 30.

La figure 7 montre en coupe, perpendiculairement à l'un des tronçons trieurs de la figure 6, un détall du manchon 54 reposant sur l'arbre central 50. On peut observer un canal 61 prévu dans le manchon 54 é l'opposé d'un relief 82 du manchon. Le canal 61 affleure sur une face inteme du manchon 54. Il s'étend axialement le long des tronçons trieurs 30, et passe sous les collerettes 32 représentées à la figure 6. Le canal 61 favorise la mise en communication fluidique du manchon 54 avec l'espace interne 51 de l'arbre central 50. Le canal 61 relie les différents compartiments de la chambre interne 52, correspondant aux différents tronçons trieurs 30 du rouleau convoyeur-trieur 12. Il contribue ainsi à répartir la pression dans les différents compartiments de chambre interne 52 pour une augmentation uniforme du diamètre de tous lestronçons trieurs notamment au début d'une mise sous pression. Après l'établissement d'une pression de contrôle du diamètre des tronçons trieurs, le manchon 54 se soulève de l'arbre central et constitue lui-même une parol de la chambre interne 52 dans les régions correspondant aux tronçons trieurs.

La figure 8 montre encore une autre possibilité de réalisation des rouleaux convoyeurs-trieurs 12. Elle s'apparente également au mode de réalisation de la figure 4, dans la mesure où la parol des tronçons trieurs 30 est formée par un manchon 54 qui s'étend continûment sur l'arbre central 50.

Dans le mode de réalisation de la figure 8, les collerettes sont pourvues de lèvres annulaires souples 96, s'étendant de part et d'autre de la colleretis sur les tronçons trieurs 30. Les lèvres souples 96 sont fixées dans des gorges annulaires 98 des collerettes 32, au voisinage du manchon 54. Ces gorges sont comparables aux gorges 94 logeant les membranes annulaires 92 de la figure 5. Contrairement aux membranes annulaires 92 de la figure 5, les lèvres annulaires 96 de la figure 8, ne s'étendent que sur une partie de la longueur axiale des tronçons trieurs 30. Elles reposent sur la face externe du manchon 54. Les lèvres annulaires 96 accompagnent la déformation des tronçons trieurs 30 lors d'un ajustement de leur diamètre. Ce mode de réalisation permet une fabrication plus simple, par extrusion par exemple, du manchon 54 et de retrouver une forme concave des tronçons trieur 30, forme plus adaptée notamment au convoyage des débris longs tels que les pétioles.

Dans un mode de réalisation alternatif non représenté, les tronçons trieurs 30 peuvent être formés par l'association d'un manchon 54 et de colerettes 32 similaires à ceux de la figure 8, mais ne comprenant pas de lèvres annulaires additionnelles 96. Cette solution, plus économique, permet de simplifier l'opération de lavage des rouleaux convoyeurs-trieurs.

La figure 9 montre une possibilité de réalisation d'un rouleau convoyeur trieur 12 dans laquelle le dispositif de commande du diamètre des tronçons trieurs n'utilise pas de fluide à pression contrôlée pour faire varier le diamètre des tronçons trieurs 30, mais un arbre d'actionnement mécanique.

Comme le rouleau convoyeur trieur des figures 3 et 4, le rouleau convoyeur trieur 12 de la figure 9 présente un arbre central 50 recouvert d'un manchon 54 formant pour l'essentiel les tronçons trieurs 30. Des collerettes 32 sont logées dans des gorges 38. Elles forment avec les tronçons trieurs 30 une succession alternée selon un motif de succession. Dans l'exemple de la figure 9 le motif de succession est régulier. Ainsi les tronçons trieurs 30 ont tous la même longueur et les collerettes 32 sont régulièrement espacées le long de l'axe 11 du rouleau.

A l'intérieur de l'arbre central 50 se trouve un arbre d'actionnement 100 conœntrique. L'arbre d'actionnement 100 est pourvu d'une pluralité de bossages 102 agencés d'une part selon is même motif de succession que les tronçons trieurs et les collerettes et d'autre part répartis angulairement de façon uniforme dans un plan perpendiculaire à l'axe 11 du rouleau convoyeur-trisur. En d'autres termes, l'espacement des bossages 102 le long de l'axe 102 correspond ici à celui des collerettes 32 et aussi à celui des tronçons trieurs 30. Les bossages 102 traversent l'arbre central 50 dans des lumières 110 prévues à cet effet.

L'arbre d'actionnement 100 présente, par rapport à l'arbre central 50, une liberté de coulissement indiquée par une double flèche 104. L'arbre d'actionnement peut ainsi coulisser entre une première position dans laquelle les bossages 102 sont situés dans un logement 106 au voisinage des collerettes 32, au bord des tronçons trieurs 30, et une deuxième position dans laquelle les bossages 102 sont sensiblement alignés avec le milieu des tronçons trieurs 30.

Dans la première position, qui est celle visible sur la figure 9, les bossages n'intaregissent pas avec le manchon 54. Pour chaque tronçon trieur 30 le manchon 54 présente, selon l'axe 11 du rouleau convoyeur-trieur, une concavité dont le centre coïncide sensiblement avec le milieu du tronçon trieur 30.

Dans la deuxième position, les bossages 102 de l'arbre d'actionnement soulèvent la parol des tronçons trieurs 30 en leur milieu, par rapport à l'axe 11. Ce soulèvement a pour effet d'augmenter le diamètre des tronçons trieurs, notamment en réduisant ou en annulant leur concavité.

L'arbre d'actionnement des rouleaux convoyeurs-trieurs, peut être mu entre la première position et la deuxième position, par exemple, par une commande électromagnétique, une commande mécanique, une commande pneumatique ou une commande hydraulique, pour l'ajustement du diamètre des tronçons trieurs et donc de l'ouverture du crible de la table de tri qui en eet équipée. Ces organes font partie du dispositif de commande du diamètre des tronçons trieurs à diamètre ajustable.

## Revendications

1. Table de tri (10) à crible ajustable, pour fruits, comprenant une succession de rouleaux convoyeurs-trieurs (12) agencés selon un plan de tri, et parallèlement entre eux, les rouleaux convoyeurs-trieurs présentant chacun au moins un tronçon trieur (30), un especement (36) étant ménagé respectivement entre des tronçons trieurs (30) en regard, de rouleaux convoyeurs-trieurs (12) successifs, pour un passage sélectif de fruits au travers de la table, par ledit espacement, la table de tri comprenant des rouleaux convoyeurs-trieurs pourvus de tronçons trieurs (30) à diamètre ajustable, **caractérisée en ce qu'**elle comprend un dispositif (76, 100, 102) de commande du diamètre des tronçons trieurs à diamètre ajustable,

2. Table de tri selon la revendication 1, dans laquelle les tronçons trieurs à diamètre ajustable comportent une paroi déformable (54,92,96).

3. Table de tri selon la revendication 2, dans lequel le dispositif de commande du diamètre des tronçons trieurs à diamètre ajustable comprend une source (76) de fluide à pression contrôlée reliée respectivement à au moins une chambre interne (52) des rouleaux convoyeurs-trieurs (12) pourvus de tronçons trieurs (30) à diamètre ajustable, la chambre interne (52) étant en communication fluidique avec la paroi déformable (54, 92, 96).

4. Table de tri selon la revendication 3, dans laquelle la paroi déformable (54, 92, 96) constitue une paroi de la chambre interne (52).

5. Table de tri selon la revendication 3, dans laquelle la chambre interne (52) présente une paroi rigide (53), la paroi déformable (54, 92. 96) formant une gaine autour de la paroi rigide.

6. Table de tri selon l'une quelconque des revendications 2 à 5, dans laquelle les rouleaux convoyeurs-trieurs (12) comportent une pluralité de tronçons trieurs (30) ménagés le long d'un axe de rouleau (11), les tronçons trieurs étant respectivement séparés par des collerettes annulaires (32) faisant saillie sur les tronçons trieurs (30).

7. Table de tri selon la revendication 6, dans laquelle les collerettes annulaires (32) de rouleaux convoyeurs-trieurs (12) adjacents, séparant des tronçons trieurs en regard, sont sensiblement alignées selon des plans (35) perpendiculaires aux rouleaux convoyeurstrieurs, et présentent des erêtes (34) sensiblement adjacentes.

8. Table de tri selon la revendication 6, dans lequel les collerettes annulaires (32) sont montées sur un arbre central (50).

9. Table de tri selon la revendication 8, dans laquelle les tronçons trieurs (30) comportent respectivement une membrane (92) montée entre deux collerettes annulaires (32) successives, les membranes des tronçons trieurs formant ladite paroi déformable.

10. Table de tri selon la revendication 8, dans lequel les collerettes annulaires (32) présentent respectivement une base cylindrique (90) sensiblement ajustée à l'arbre central (50), la base cylindrique formant une entretoise entre les collerettes annulaires (32).

11. Table de tri selon l'une des revendications 2 à 10, dans laquelle les rouleaux convoyeurs-trieurs (12) comportent un manchon (54) formant la paroi déformable respectivement d'une pluralité de tronçons trieurs (30).

12. Table de tri selon la revendication 11, dans laquelle le manchon (54) présente des zones de surépaisseur formant les collerettes annulaires (32).

13. Table de tri selon la revendication 11, dans laquelle le manchon (64) présente des gorges annulaires (58), les collerettes annulaires (32) étant rapportées dans les gorges annulaires (58).

14. Table de tri selon la revendication 6, dans laquelle les collerettes annulaires (32) présentent au moins une lèvre annulaire (96), souple, venant en appui sur un tronçon trieur (30) adjacent.

15. Table de tri selon l'une des revendications 2 à 14, dans laquelle les tronçons trieurs (30) présentent des reliefs (82).

16. Table de tri selon la revendication 15, dans laquelle les reliefs (82) sont réalisées en un matériau plus dur que la paroi déformable (54, 92, 96).

17. Table de tri selon la revendication 2, comprenant des rouleaux convoyeurs-trieurs avec une succeesion alternée, selon un motif de succession, des tronçons trieurs (30) et de colerettes annulaires (32), saillantes, séparant les tronçons trieurs, et dans laquelle le dispositif de commande du diamètre des tronçons trieurs à diamètre ajustable comprend un arbre d'actionnement interne (100), concentrique à la paroi déformable (54, 92, 96) des tronçons trieurs (30) et aux collerettes annulaires (32), l'arbre d'actionnement étant pourvu de bossages (102) espacées selon le motif de succession, et présentant respectivement par rapport à la paroi déformable (54, 92, 96) , par rapport aux tronçons trieurs (30) et par rapport aux collerettes annulaires (32), une liberté de coulissement axial entre une première position dans laquelle les bossage annulaires sont reçus dans des logements (106) adjacents des collerettes annulaires et au moins une deuxième position dans laquelle les bossages coïncident avec les tronçons trieurs.

18. Table de tri selon la revendication 1, dans lequel les rouleaux convoyeurs-trieurs comprennent :
- un arbre central cylindrique présentant un premier diamètre,
- des collerettes annulaires agencées le long de l'arbre central, en ménageant respectivement entre elles des espacements, et dans laquelle le dispositif de commande du diamètre des tronçons trieurs à diamètre ajustable comprend.
- une pluralité de manchons coaxiaux à l'arbre central, présentant un deuxième diamètre supérieur au premier diamètre et présentant, par rapport à l'arbre central, une liberté de coulissement respectivement entre une première position dans laquelle les manchons sont escamotés sous les collerettes de convoyage, et une deuxième position dans laquelle les manchons s'étendent dans les espacement entre les collerettes,
les tronçons trieurs étant formés sélectivement par l'un de l'arbre central et des manchons dans la deuxième position.

## Patentansprüche

1. Sortiertisch (10) mit verstellbarem Sieb für Obst, umfassend eine Aufeinanderfolge von nach einem Sortierplan und parallel zueinander angeordneten Sortier-Förderrollen (12), wobei die Sortierrollen jeweils mindestens einen Sortierabschnitt (30) aufweisen, wobei jeweils zwischen den den aufeinanderfolgenden Sortier-Förderrollen (12), gegenüberliegenden Sortierabschnitten (30) ein Zwischenraum (36) vorgesehen ist für einen selektiven Durchlass von Obst über den Tisch durch diesen Zwischenraum, wobei der Sortiertisch Sortier-Förderrollen umfasst, die mit Sortierabschnitten (30) mit einstellbarem Durchmesser versehen sind, **dadurch gekennzeichnet, dass** er eine Steuervorrichtung (76, 100, 102) für den Durchmesser der Sortierabschnitte mit einstellbarem Durchmesser umfasst.

2. Sortiertisch nach Anspruch 1, wobei die Sortierabschnitte mit einstellbarem Durchmesser eine verformbare Wand (54, 92, 96) umfassen.

3. Sortiertisch nach Anspruch 2, wobei die Steuervorrichtung für den Durchmesser der Sortierabschnitte mit einstellbarem Durchmesser eine Fluidquelle (76) mit kontrolliertem Druck umfasst, die jeweils mit mindestens einer Innenkammer (52) der Sortier-Förderrollen (12) verbunden ist, die mit Sortierabschnitten (30) mit einstellbarem Durchmesser versehen sind, wobei die Innenkammer (52) in fluidischer Verbindung mit der verformbaren Wand (54, 92, 96) steht.

4. Sortiertisch nach Anspruch 3, wobei die verformbare Wand (54, 92, 96) eine Wand der Innenkammer (52) bildet.

5. Sortiertisch nach Anspruch 3, wobei die Innenkammer (52) eine starre Wand (53) aufweist, wobei die verformbare Wand (54, 92, 96) einen Mantel um die starre Wand herum bildet.

6. Sortiertisch nach einem der Ansprüche 2 bis 5, wobei die Sortier-Förderrollen (12) eine Vielzahl von Sortierabschnitten (30) umfassen, die entlang der Länge einer Rollenachse (11) vorgesehen sind, wobei die Sortierabschnitte jeweils durch ringförmige Kragen (32) getrennt sind, die Vorsprünge auf den Sortierabschnitten (30) ausbilden.

7. Sortiertisch nach Anspruch 6, wobei die ringförmigen Kragen (32) benachbarter Sortier-Förderrollen (12), die die gegenüberliegenden Sortierabschnitte trennen, im Wesentlichen gemäß den senkrecht zu den Sortier-Förderrollen liegenden Ebenen (35) ausgerichtet sind und im Wesentlichen benachbarte Kanten (34) aufweisen.

8. Sortiertisch nach Anspruch 6, wobei die ringförmigen Kragen (32) auf einer zentralen Welle (50) montiert sind.

9. Sortiertisch nach Anspruch 8, wobei die Sortierabschnitte (30) jeweils eine Membran (92) umfassen, die zwischen zwei aufeinanderfolgende ringförmige Kragen (32) montiert ist, wobei die Membrane der Sortierabschnitte die verformbare Wand bilden.

10. Sortiertisch nach Anspruch 8, wobei die ringförmigen Kragen (32) jeweils eine im Wesentlichen zylindrische Basis (90) aufweisen, die an die zentrale Welle (50) angepasst ist, wobei die zylindrische Basis einen Abstandshalter zwischen den ringförmigen Kragen (32) bildet.

11. Sortiertisch nach einem der Ansprüche 2 bis 10, wobei die Sortier-Förderrollen (12) eine Hülse (54} aufweisen, die jeweils die verformbare Wand einer Vielzahl von Sortierabschnitten (30) bildet.

12. Sortiertisch nach Anspruch 11, wobei die Hülsen (54) Verdickungsbereiche aufweisen, die die ringförmigen Kragen (32) bilden.

13. Sortiertisch nach Anspruch 11, wobei die Hülse (54) ringförmige Nuten (58) aufweist, wobei die ringförmigen Kragen (32) in die ringförmigen Nuten (58) eingeführt sind.

14. Sortiertisch nach Anspruch 6, wobei die ringförmigen Kragen (32) mindestens eine elastische, ringförmige Lippe (96) aufweisen, die an einem benachbarten Sortierabschnitt (30) anliegt.

15. Sortiertisch nach einem der Ansprüche 2 bis 14, wobei die Sortierabschnitte (30) Profile (82) aufweisen.

16. Sortiertisch nach Anspruch 15, wobei die Profile (82) aus einem härteren Material bestehen als die verformbare Wand (54, 92, 96).

17. Sortiertisch nach Anspruch 2, umfassend Sortier-Förderrollen mit abwechselnder Aufeinanderfolge gemäß einem Muster der Aufeinanderfolge, Sortierabschnitte (30) und vorstehende ringförmige Kragen (32), die die Sortierabschnitte trennen, und wobei die Steuervorrichtung für den Durchmesser der Sortierabschnitte mit einstellbarem Durchmesser eine innere Betätigungswelle (100) umfasst, die konzentrisch mit der verformbaren Wand (54, 92, 96) der Sortierabschnitte (30) und den ringförmigen Kragen (32) ist, wobei die Betätigungswelle mit Erhebungen (102) versehen ist, die gemäß dem Muster der Aufeinanderfolge beabstandet sind und die jeweils in Bezug auf die verformbare Wand (54, 92, 96) relativ zu den Sortierabschnitten (30) und relativ zu den ringförmigen Kragen (32) zwischen einer ersten Position, in der die ringförmigen Erhebungen in benachbarten Gehäusen (106) der ringförmigen Kragen aufgenommen sind, und mindestens einer zweiten Position, in der die Erhebungen mit den Sortierabschnitten übereinstimmen, verschiebbar gelagert sind.

18. Sortiertisch nach Anspruch 1, wobei die Sortier-Förderrollen Folgendes umfassen:
- eine zylindrische zentrale Welle mit einem ersten Durchmesser,
- ringförmige Kragen, die entlang der Länge der zentralen Welle angeordnet sind und jeweils Zwischenräume zwischen ihnen bereitstellen, und wobei die Steuervorrichtung für den Durchmesser der Sortierabschnitte mit einstellbarem Durchmesser Folgendes umfasst:
- eine Vielzahl von Hülsen, die koaxial zur zentralen Welle, die einen zweiten Durchmesser aufweist, der größer ist als der erste Durchmesser, und relativ zur zentralen Welle jeweils zwischen einer ersten Position, in der die Hülsen unter den Förderkragen zurückgezogen sind, und einer zweiten Position, in der sich die Hülsen in den Zwischenraum zwischen den Kragen erstrecken, verschiebbar gelagert sind,
wobei die Sortierabschnitte selektiv durch die zentrale Welle oder die Hülsen in der zweiten Position gebildet werden.

## Claims

1. A sorting table (10) with an adjustable screen, for fruit, comprising a succession of conveyor-sorter rollers (12) arranged according to a sorting plan, and parallel to each other, the conveyor-sorter rollers each having at least one sorter section (30), a spacing (36) being formed respectively between opposite sorter sections (30), of successive conveyor-sorter rollers (12), for a selective passage of fruit through the table, via said spacing, the sorting table comprising conveyor-sorter rollers provided with sorter sections (30) with an adjustable diameter, **characterised in that** it comprises a device (76, 100, 102) for controlling the diameter of the adjustable-diameter sorter sections.

2. The sorting table according to claim 1, wherein the adjustable-diameter sorter sections include a deformable wall (54, 92, 96),

3. The sorting table according to claim 2, wherein the device for controlling the diameter of the adjustable-diameter sorter sections comprises a pressure-controlled fluid source (76) connected respectively to at least one inner chamber (52) of the conveyor-sorter rollers (12) provided with adjustable-diameter sorter sections (30), the inner chamber (52) being in fluid communication with the deformable wall (54, 92, 96).

4. The sorting table according to claim 3, wherein the deformable wall (54, 92, 96) constitutes a wall of the inner chamber (52).

5. The sorting table according to claim 3, wherein the inner chamber (52) has a rigid wall (53), the deformable wall (54, 92, 96) forming a sheath around the rigid wall.

6. The sorting table according to any one of claims 2 to 5, wherein the conveyor-sorter rollers (12) include a plurality of sorter sections (30) formed along a roller axis (11), the sorter sections being respectively separated by annular flanges (32) protruding from the sorter sections (30).

7. The sorting table according to claim 6, wherein the annular flanges (32) of adjacent conveyor-sorter rollers (12), separating opposite sorter sections, are substantially aligned according to planes (35) which are perpendicular to the conveyor-sorter rollers, and have substantially adjacent edges (34).

8. The sorting table according to claim 6, wherein the annular flanges (32) are mounted on a central shaft (50) .

9. The sorting table according to claim 8, wherein the sorter sections (30) include respectively a membrane (92) mounted between two successive annular flanges (32), the membranes of the sorter sections forming said deformable wall.

10. The sorting table according to claim 8, wherein the annular flanges (32) have respectively a cylindrical base (90) substantially adjusted to the central shaft (50), the cylindrical base forming a spacer between the annular flanges (32).

11. The sorting table according to one of claims 2 to 10, wherein the conveyor-sorter rollers (12) include a sleeve (54) forming the deformable wall respectively of a plurality of sorter sections (30).

12. The sorting table according to claim 11, wherein the sleeve (54) has areas of extra thickness forming the annular flanges (32).

13. The sorting table according to claim 11, wherein the sleeve (54) has annular grooves (58), the annular flanges (32) being directly mounted in the annular grooves (58).

14. The sorting table according to claim 8, wherein the annular flanges (32) have at least one flexible annular lip (96) bearing on an adjacent sorter section (30) .

15. The sorting table according to one of claims 2 to 14, wherein the sorter sections (30) have reliefs (82) .

16. The sorting table according to claim 15, wherein the reliefs (82) are made of a harder material than the deformable wall (54, 92, 96).

17. The sorting table according to claim 2, comprising conveyor-sorter rollers with an alternating succession, according to a succession pattern, of the sorter sections (30) and protruding annular flanges (32) separating the sorter sections, and wherein the device for controlling the diameter of the adjustable-diameter sorter sections comprises an inner actuating shaft (100), concentric with the deformable wall (54, 92, 96) of the sorter sections (30) and with the annular flanges (32), the actuating shaft being provided with bosses (102) which are spaced according to the succession pattern, and having respectively relative to the deformable wall (54, 92, 96), relative to the sorter sections (30) and relative to the annular flanges (32), a freedom of axial sliding between a first position in which the annular bosses are received in adjacent housings (106) of the annular flanges and at least one second position in which the bosses coincide with the sorter sections.

18. The sorting table according to claim 1, wherein the conveyor-sorter rollers comprise:
- a cylindrical central shaft having a first diameter,
- annular flanges arranged along the central shaft, by forming respectively therebetween spacing, and in which the device for controlling the diameter of the adjustable-diameter sorter sections comprises:
- a plurality of sleeves coaxial with the central shaft, having a second diameter which is greater than the first diameter and having, relative to the central shaft, a freedom of sliding respectively between a first position in which the sleeves are retracted under the conveying flanges, and a second position in which the sleeves extend into the spacing between the flanges,
the sorter sections being selectively by one of the central shaft and sleeves in the second position.
